# EUROPÄISCHE PATENTANMELDUNG

(11) **EP 4 624 033 A1**
(43) Veröffentlichungstag der Anmeldung: **01.10.2025**
(21) Anmeldenummer: 25165759.9
(22) Anmeldetag: 24.03.2025
(51) Int. Cl.: B01F 35/10, B08B 7/02

(54) **REINIGUNGSVORRICHTUNG ZUR AUTOMATISCHEN REINIGUNG VON WERKZEUGEN, INSBESONDERE VON RÜHRWERKEN TRAGBARER MISCHER**

(30) Priorität: 26.03.2024 SI 202400048
(71) Anmelder: Konzelj, Filip, 4273 Blejska Dobrava (SI)
(72) Erfinder: Konzelj, Filip, 4273 Blejska Dobrava (SI)
(74) Vertreter: Liebl, Thomas

(57) **Zusammenfassung**

Die Erfindung betrifft eine Reinigungsvorrichtung zur automatischen Reinigung von Werkzeugen, insbesondere von Rührwerken tragbarer Mischer, die aus einem feststehenden Vibrationsring (3) besteht, der unbeweglich im Vordergehäuse des Mischers (1) zentrisch zur Mischwelle (2) angeordnet ist. Ihm gegenüber ist in Längsrichtung ein beweglicher Vibrationsring (4) angeordnet, der über eine Freilaufkupplung (5) auf der Mischwelle (2) angebracht ist. Der feststehende Vibrationsring (3) und der bewegliche Vibrationsring (4) sind in Längsrichtung mit ineinandergreifenden Zähnen versehen. Der Durchmesser des beweglichen Vibrationsrings (4) verringert sich in Längsrichtung stufenweise. Auf die dadurch entstandene ringförmige Fläche (8) stützt sich ein Axialwälzlager (9), auf das sich ein Ende der Feder (10) abstützt. Das andere Ende der Feder (10) stützt sich auf einen Ring (11), der sich über einen Mitnehmer (12), der im Gehäuse des Mischers (1) angebracht ist, auf das Gehäuse des Mischers (1) abstützt. Somit wirkt die Feder (10) mit ihrer Kraft auf der einen Seite auf den beweglichen Vibrationsring (4) und auf der anderen Seite auf den Ring (11), dessen Verschiebung in Längsrichtung durch den Mitnehmer (12) begrenzt ist. Der bewegliche Vibrationsring (4) ist in Längsrichtung unbeweglich mit der Mischwelle (2) verbunden, sodass die Längsbewegung des beweglichen Vibrationsrings (4) auf die Mischwelle (2) übertragen wird. Die Mischwelle (2) ist im Vordergehäuse des Mischers (1) so gelagert, dass sie sich teilweise in Längsrichtung bewegen kann.

## Beschreibung

Gegenstand der Erfindung ist eine Reinigungsvorrichtung zur automatischen Reinigung von Werkzeugen, insbesondere von Rührwerken tragbarer Mischer, gemäß den Patentansprüchen. Nach der Internationalen Patentklassifikation gehört die Erfindung zur Klasse B01F 7/06.

Das technische Problem, das die vorgeschlagene Lösung der Reinigungsvorrichtung zur automatischen Reinigung von Werkzeugen effektiv löst, besteht in der Konstruktion der Reinigungsvorrichtung, die insbesondere für tragbare Mischer geeignet ist und konstruktiv so ausgeführt ist, dass sie eine automatische Reinigung der Rührwerke unmittelbar nach dem Mischvorgang ermöglicht, ohne dass der Mischer aufgrund der Aktivierung der automatischen Reinigung umgegriffen werden muss.

Tragbare Mischer werden hauptsächlich im Bauwesen zum Mischen verschiedener Mörtel, Estriche, Putze, Farben sowie Baukleber verwendet. Die Rührwerke sind konstruktiv in Form von Stäben ausgeführt, die an einem Ende im Mischer eingespannt sind und am anderen Ende Schaufeln unterschiedlicher Formen aufweisen. Diese Schaufeln werden vom Benutzer beim Mischen in das Mischmaterial eingetaucht und durch Einschalten des Mischers wird das Material entsprechend vermischt. Natürlich haftet dabei das Mischmaterial an den Rührschaufeln und muss nach dem Mischen entfernt werden, da es sich sonst an den Schaufeln festsetzen würde, was eine weitere Verwendung unmöglich machen würde. Da die Form der Rührwerke für die Reinigung eher ungeeignet ist und relativ enge Zwischenräume aufweist, ist die Reinigung der Rührschaufeln relativ schwierig. In der Regel wird das Material mit einem festen Gegenstand von den Schaufeln abgeschabt. Alternativ kann versucht werden, das Material durch Schlagen des Rührwerks gegen den Rand des Behälters oder durch Eintauchen des Rührwerks in einen Behälter mit Wasser zu entfernen, während sich das Rührwerk dreht. In diesem Fall gelangt das Mischmaterial ins Wasser, das der Benutzer dann üblicherweise irgendwo in der Nähe ausgießt, wodurch das Mischmaterial in die Umgebung gelangt und diese verschmutzt. Natürlich ist die Reinigung mit Wasser nur möglich, wenn das zu mischende Material eine Zusammensetzung hat, die eine Entfernung durch Wasser erlaubt. Eine solche Reinigung erfordert jedoch ebenfalls eine gewisse Zeit und Mühe.

In der technischen Literatur und bei den auf dem Markt befindlichen Mischern sind keine Lösungen bekannt, die eine schnelle, effiziente und einfache Reinigung der Rührwerke ermöglichen. Es ist lediglich eine einzige Lösung bekannt, die die Reinigung der Rührwerke etwas erleichtert. Dabei handelt es sich um eine Vorrichtung, die von der Firma Collomix verwendet wird. Sie besteht aus Reinigungsbürsten, die in einem speziellen Behälter montiert sind. Nach der Verwendung wird das Rührwerk in diesen Behälter eingeführt und durch Drehen gereinigt. Auf diese Weise kann das Rührwerk zwar relativ gut gereinigt werden, jedoch gelangt das Mischmaterial dabei auf die Reinigungsbürste, die ebenfalls gereinigt werden muss, was möglicherweise noch schwieriger ist als die Reinigung des Rührwerks selbst. Zudem nimmt die gesamte Vorrichtung relativ viel Platz ein und stellt ein zusätzliches Element dar, das zum Einsatzort des Mischers transportiert werden muss.

Die grundlegende Idee der Erfindung ist, das Rührwerk mit starken längsgerichteten Vibrationen des Rührwerks zu reinigen, die bewirken, dass sich das gemischte Material vom Rührwerk trennt, und mit einer entsprechenden Ausrichtung der Vibrationen kann erreicht werden, dass das Material zurück in das Mischgefäß fliegt. Zu diesem Zweck ist in das Gehäuse des Rührwerks eine Vibrationsvorrichtung eingebaut, die eine Bewegung des Rührwerks in Richtung des Mischbehälters verursacht, diese Bewegung dann ruckartig stoppt, was zur Folge hat, dass das Material vom Rührwerk zurück in den Mischbehälter fliegt. Mit mehreren schnellen, aufeinanderfolgenden solchen Vorgängen (Vibrationen) kann das Rührwerk relativ gut gereinigt und das anhaftende Material zurück in den Mischbehälter gebracht werden. Die Vibrationsvorrichtung dient somit als Reinigungsvorrichtung zum Reinigen des Rührwerks.

Um das Rührwerk sauber zu halten, muss ein solcher Vorgang nach jedem Mischen durchgeführt werden. Damit der Reinigungsprozess beginnt, muss die Vibrations- bzw. Reinigungsvorrichtung eingeschaltet werden. Dies geschieht mithilfe des Einschaltmechanismus der Reinigungsvorrichtung, der am Gehäuse, am Griff des Mischers, angebracht ist.

Ausführungsbeispiele der vorgeschlagenen Reinigungsvorrichtung werden anhand von Figuren erläutert, die die Beschreibung ergänzen und darstellen:
**Figur 1** Längsschnitt durch einen Teil des Vorderteils des Mischers des ersten Ausführungsbeispiels, in dem die Reinigungsvorrichtung angebracht ist;
**Figur 2** Schnitt entlang der Linie A-A aus Figur 1, in eine Ebene abgewickelt;
**Figur 3** Längsschnitt durch das Vorderteil des Mischers des zweiten Ausführungsbeispiels der Reinigungsvorrichtung;
**Figur 4** Schnitt entlang der Linie B - B aus Figur 3, in eine Ebene abgewickelt.

Das erste Ausführungsbeispiel der Reinigungsvorrichtung nach der Erfindung ist im Vordergehäuse des Mischers 1 in der Nähe der Stelle angeordnet, an der die Mischwelle 2 aus dem Gehäuse des Mischers 1 austritt. Sie besteht aus einem feststehenden Vibrationsring 3, der unbeweglich im Vordergehäuse des Mischers 1 zentrisch zur Mischwelle 2 angeordnet ist, und ihm gegenüber in Längsrichtung ist ein beweglicher Vibrationsring 4 angeordnet, der über eine Freilaufkupplung 5 auf der Mischwelle 2 angebracht ist. Der feststehende Vibrationsring 3 weist auf der Seitenfläche, die zur Innenseite des Vordergehäuses des Mischers 1 gerichtet ist, keilförmige Zähne 6 auf, die in keilförmige Zähne 7 auf der Seitenfläche des beweglichen Vibrationsrings 4 eingreifen. Der Durchmesser des beweglichen Vibrationsrings 4 verringert sich in Längsrichtung stufenweise. Auf die dadurch entstandene ringförmige Fläche 8 stützt sich ein Axialwälzlager 9, auf das sich ein Ende der Feder 10 abstützt. Das andere Ende der Feder 10 stützt sich auf einen Ring 11, der sich über einen Mitnehmer 12, der im Gehäuse des Mischers 1 angebracht ist, auf das Gehäuse des Mischers 1 abstützt. Somit wirkt die Feder 10 mit ihrer Kraft auf der einen Seite auf den beweglichen Vibrationsring 4 und auf der anderen Seite auf den Ring 11, dessen Verschiebung in Längsrichtung durch den Mitnehmer 12 begrenzt ist.

Die Freilaufkupplung 5 ist so ausgeführt, dass sie keine Drehung auf den beweglichen Vibrationsring 4 überträgt, wenn sich die Welle in der für das Mischen der Substanz verwendeten Richtung dreht, während in der entgegengesetzten Richtung, die für die Reinigung des Rührwerks verwendet wird, die Drehung auf den beweglichen Vibrationsring 4 übertragen wird.

Der bewegliche Vibrationsring 4 ist in Längsrichtung unbeweglich mit der Mischwelle 2 verbunden, sodass die Längsbewegung des beweglichen Vibrationsrings 4 auf die Mischwelle 2 übertragen wird. Der bewegliche Vibrationsring 4 ist in Längsrichtung mit der Mischwelle 2 über zwei Ringe 13 verbunden, die die Öffnung 14 am beweglichen Vibrationsring 4 verschließen. Auf einer Seite stützt sich der erste Ring 13 auf eine ringförmige Fläche ab, die durch die Vergrößerung des Durchmessers der Mischwelle 2 entsteht, auf der anderen Seite stützt sich der zweite Ring 13 über eine ringförmige Platte 15 auf einen Mitnehmer 16 ab, der auf der Mischwelle 2 angebracht ist.

Die Mischwelle 2 ist am Austritt aus dem Vorderteil des Gehäuses des Mischers 1 in einem Wälzlager 17 gelagert. Da die Reinigungsvorrichtung die Möglichkeit einer geringfügigen Längsbewegung der Mischwelle 2 erfordert, ist sie so gelagert, dass sie sich im Lager 17 teilweise in Längsrichtung bewegen kann.

Am Ende der Mischwelle 2 ist das Rührwerk 18 befestigt, das zum Mischen der Substanz dient.

Bei der Drehung der Mischwelle 2 in der Richtung, die für das Mischen der Substanz verwendet wird, überträgt die Freilaufkupplung 5 die Drehung nicht auf den beweglichen Vibrationsring 4, sodass dieser in Ruhe bleibt.

Bei einer Drehung in die entgegengesetzte Richtung, die durch den Pfeil D angezeigt wird, überträgt jedoch die Freilaufkupplung 5 die Drehung auf den beweglichen Vibrationsring 4. Durch die Drehung des beweglichen Vibrationsrings 4 gleiten die Zähne 7 des beweglichen Vibrationsrings 4 über die gegenüberliegenden Zähne 6 des feststehenden Vibrationsrings 3. Dieses Gleiten verursacht eine Längsbewegung des beweglichen Vibrationsrings 4, die über den Ring 13, die ringförmige Platte 15 und den Mitnehmer 16 auf die Mischwelle 2 übertragen wird, sodass sich diese in Richtung des Mischerinneren bewegt. Gleichzeitig wird die Bewegung des beweglichen Vibrationsrings 4 auch über das Axialwälzlager 8 auf die Feder 10 übertragen, die durch diese Bewegung zusätzlich gespannt wird. Wenn sich der bewegliche Vibrationsring 4 um eine Zahnteilung 7 nach vorne dreht, bewegt die gespannte Feder 10 den beweglichen Vibrationsring 4 ruckartig, wodurch auch die Mischwelle 2 in Richtung nach außen bewegt wird.

Diese Bewegung wird gestoppt, wenn die Zähne 7 des beweglichen Vibrationsrings 4 den Boden der Zähne 6 des feststehenden Vibrationsrings 3 erreichen. Das Stoppen erfolgt aufgrund der Steifigkeit der Elemente des Vordergehäuses des Mischers 1 relativ schnell, was zu einer starken Verzögerung der Längsbewegung der Mischwelle 2 führt. Der Vorgang wiederholt sich mit jeder weiteren Drehung des beweglichen Vibrationsrings 4 um eine Zahnteilung nach vorne. Auf diese Weise entsteht eine Vibrationsbewegung der Mischwelle 2 mit ausgeprägten Verzögerungen der Mischwelle 2 bei der Bewegung nach außen.

Diese starken Verzögerungen der Mischwelle 2 bzw. die Vibrationsbewegung der Mischwelle 2 bewirken, dass sich das anhaftende Mischmaterial vom Rührwerk 18 löst und in die Richtung fliegt, in die die Verzögerungskräfte wirken, also in Richtung Mischbehälter. Da die Anzahl der Vibrationen relativ hoch ist, wird das Rührwerk schnell gereinigt. Die erforderliche Federkraft 10 zur Erzeugung der Vibrationsbewegung der Mischwelle 2 und des Rührwerks 18 hängt von der Masse des Rührwerks 18 und der Mischwelle 2 sowie vom erforderlichen Beschleunigungswert der Mischwelle 2 ab. Der zur Erreichung der erforderlichen Geschwindigkeit der Mischwelle 2 für die Erzeugung effektiver Vibrationen zur Verfügung stehende Weg ist relativ klein und entspricht der Höhe der Zähne 6. Daher ist die erforderliche Beschleunigung der Mischwelle 2 relativ groß, was bedeutet, dass die erforderliche Federkraft 10 ebenfalls relativ hoch ist. Dies gilt insbesondere für Rührwerke 18 mit größeren Abmessungen und damit größerer Masse. In einem solchen Fall ist die Gleitreibungskraft beim gegenseitigen Gleiten der Zähne 6 und 7 relativ hoch, was zu einer relativ starken Erwärmung der Vibrationsringe 3 und 4 sowie des Mischergehäuses 1 und zu einem relativ hohen Verschleiß der Zähne 6 und 7 führt. Um dies zu verhindern, muss die Konstruktion der Vibrationsvorrichtung so verändert werden, dass anstelle von Gleitreibung eine Rollreibung auftritt, bei der die Erwärmung und der Verschleiß der Elemente auf ein Minimum reduziert werden.

Ein Längsschnitt durch eine solche Vibrationsreinigungsvorrichtung ist in Abbildung 3 dargestellt. Um Wiederholungen in der Beschreibung zu vermeiden, sind in Abbildung 3 nur die Teile besonders gekennzeichnet, die sich von denen des ersten Ausführungsbeispiels unterscheiden. Teile, die nicht gekennzeichnet sind, sind mit dem ersten Ausführungsbeispiel identisch. Teile, die die gleiche Funktion wie die des ersten Ausführungsbeispiels haben, sind mit der gleichen Nummer und zusätzlich mit der Bezeichnung A gekennzeichnet. Der feststehende Vibrationsring 3A weist an der Seitenfläche eine ringförmige Nut 19A mit einem Querschnitt in Form eines Teils einer Kreisfläche auf. Eine Nut 19A gleicher Form befindet sich auch an der Seitenfläche des gegenüberliegenden beweglichen Vibrationsrings 4A. Die Nuten 19A sind in Umfangsrichtung so geformt, dass sich relativ sanfte Anstiege und schnelle Abstiege in Form von Stufen abwechseln. In den Nuten 19A befinden sich Kugeln 20, die die Vibrationsringe 3A und 4A voneinander trennen. Die Anzahl der Kugeln entspricht der Anzahl der Anstiege und Abstiege auf den Vibrationsringen 3A und 4A. Die Kugeln 20 werden in Drehrichtung durch einen ringförmigen Kugelabstandshalter 21 in konstantem Abstand zueinander gehalten, der zwischen den Ringen 3A und 4A angebracht ist. Der Kugelabstandshalter 21 weist entlang seines Umfangs in demselben Abstand, in dem sich die Anstiege und Abstiege auf den Vibrationsringen 3A und 4A wiederholen, kugelförmige Vertiefungen mit einem Durchmesser auf, der dem Durchmesser der Kugeln 20 entspricht. In diesen Vertiefungen sind die Kugeln 20 angeordnet. Der Außendurchmesser des Kugelabstandshalters 21 ist so bemessen, dass sich die Kugeln 20 in den kugelförmigen Vertiefungen frei bewegen können, wobei sie jedoch in konstantem Abstand zueinander gehalten werden.

Die Funktionsweise dieses Ausführungsbeispiels ähnelt der Funktionsweise des ersten Ausführungsbeispiels. Bei der Drehung der Mischwelle 2A in Arbeitsrichtung überträgt die Freilaufkupplung 5A die Drehung nicht auf den beweglichen Vibrationsring 4A. Bei einer Drehung in die entgegengesetzte Richtung, die durch den Pfeil E angezeigt wird, wird die Drehung jedoch auf den beweglichen Vibrationsring 4A übertragen. Dies führt dazu, dass sich die Kugeln 20 in den Nuten 19A auf dem beweglichen Vibrationsring 4A und auf dem feststehenden Vibrationsring 3A zu rollen beginnen. Wenn die Kugeln 20 die stufenförmigen Abstiege in den Nuten 19A erreichen, drückt die Feder 10A den beweglichen Vibrationsring 4A ruckartig gegen den feststehenden Vibrationsring 3A. Zusammen mit dem beweglichen Vibrationsring bewegt sich auch die Mischwelle 2A und das Rührwerk 17A. Diese Bewegung wird abrupt gestoppt, wenn die Kugeln 20 den Boden der Vertiefungen in der Nut 19A erreichen. Mit der weiteren Drehung des beweglichen Vibrationsrings 4A wiederholen sich die Bewegungen nacheinander. Dadurch entsteht eine Vibrationsbewegung, die bewirkt, dass sich das Material vom Rührwerk 17A löst und wegfliegt, wodurch das Rührwerk gereinigt wird. Tragbare Mischer werden zum Mischen unterschiedlichster Materialien verwendet, die unterschiedlich stark an den Rührblättern haften. Falls ein Teil des Materials am Rührwerk haften bleibt, kann es einfach mit einem geeigneten Tuch abgewischt oder auf herkömmliche Weise endgültig gereinigt werden. Falls das Mischmaterial wasserlöslich ist (wie die meisten Klebstoffe für das Verkleben von Baumaterialien), wird das Rührwerk nach der ersten Vibrationsreinigung in Wasser eingetaucht und die Reinigung erneut gestartet. Auf diese Weise wird das Rührwerk auch in diesem Fall vollständig gereinigt.

## Patentansprüche

1. Reinigungsvorrichtung zur automatischen Reinigung von Werkzeugen, insbesondere von Rührwerken tragbarer Mischer (18), eingebaut im Vordergehäuse des Mischers (1),
**dadurch gekennzeichnet,**
**dass** sie aus einem feststehenden Vibrationsring (3) besteht, der unbeweglich im Vordergehäuse des Mischers (1) zentrisch zur Mischwelle (2) angeordnet ist, und dass ihm gegenüber in Längsrichtung ein beweglicher Vibrationsring (4) angeordnet ist, der über eine Freilaufkupplung (5) mit der Mischwelle (2) verbunden ist.

2. Reinigungsvorrichtung zur automatischen Reinigung von Werkzeugen nach Anspruch 1,
**dadurch gekennzeichnet,**
**dass** der feststehende Vibrationsring (3) an der Seitenfläche, die zur Innenseite des Vordergehäuses des Mischers (1) gerichtet ist, keilförmige Zähne (6) aufweist.

3. Reinigungsvorrichtung zur automatischen Reinigung von Werkzeugen nach Anspruch 1 und 2,
**dadurch gekennzeichnet,**
**dass** der bewegliche Vibrationsring an der Seitenfläche, die zum feststehenden Vibrationsring (3) gerichtet ist, keilförmige Zähne (7) aufweist, die in die Zähne (6) des feststehenden Vibrationsrings (3) eingreifen.

4. Reinigungsvorrichtung zur automatischen Reinigung von Werkzeugen nach Anspruch 1, 2 und 3,
**dadurch gekennzeichnet,**
**dass** sich der Durchmesser des beweglichen Vibrationsrings (4) in Längsrichtung stufenweise verringert und dass sich auf der so entstandenen ringförmigen Fläche (8) ein Axialwälzlager (9) abstützt.

5. Reinigungsvorrichtung zur automatischen Reinigung von Werkzeugen nach den Ansprüchen 1 bis 4,
**dadurch gekennzeichnet,**
**dass** sich auf dem Axialwälzlager ein Ende der Feder (10) abstützt und dass sich das andere Ende der Feder (10) über einen Ring (11) und einen Mitnehmer (12), der im Vordergehäuse des Mischers (1) angebracht ist, auf dem Vordergehäuse des Mischers (1) abstützt.

6. Reinigungsvorrichtung zur automatischen Reinigung von Werkzeugen nach den Ansprüchen 1 bis 5,
**dadurch gekennzeichnet,**
**dass** die Öffnung für die Freilaufkupplung (14) am beweglichen Vibrationsring (4) beidseitig durch Ringe (13) verschlossen ist, die frei auf der Mischwelle (2) drehbar sind.

7. Reinigungsvorrichtung zur automatischen Reinigung von Werkzeugen nach den Ansprüchen 1 bis 6,
**dadurch gekennzeichnet,**
**dass** sich der bewegliche Vibrationsring (4) in Richtung zur Innenseite des Vordergehäuses des Mischers (1) in Längsrichtung auf eine Gleitplatte (15) abstützt, die sich ihrerseits über einen Mitnehmer (16), der auf der Mischwelle (2) angebracht ist, auf der Mischwelle (2) abstützt.

8. Reinigungsvorrichtung zur automatischen Reinigung von Werkzeugen nach den Ansprüchen 1 bis 7,
**dadurch gekennzeichnet,**
**dass** sich der bewegliche Vibrationsring (4) in Richtung zur Außenseite des Vordergehäuses des Mischers (1) in Längsrichtung auf die Mischwelle (2) abstützt, die an dieser Stelle ihren Durchmesser stufenweise verändert bzw. vergrößert.

9. Reinigungsvorrichtung zur automatischen Reinigung von Werkzeugen nach den Ansprüchen 1, 2 und 5 bis 8,
**dadurch gekennzeichnet,**
**dass** der feststehende Vibrationsring (3A) an der Seitenfläche eine ringförmige Nut (19A) mit einem Querschnitt in Form eines Teils einer Kreisfläche aufweist und dass eine Nut gleicher Form auch an der Seitenfläche des gegenüberliegenden beweglichen Vibrationsrings (4A) vorhanden ist.

10. Reinigungsvorrichtung zur automatischen Reinigung von Werkzeugen nach den Ansprüchen 1, 2 und 5 bis 9,
**dadurch gekennzeichnet,**
**dass** die Nuten (19A) in Umfangsrichtung so geformt sind, dass sich relativ sanfte Anstiege und schnelle Abstiege in Form von Stufen abwechseln.

11. Reinigungsvorrichtung zur automatischen Reinigung von Werkzeugen nach den Ansprüchen 1, 2 und 5 bis 10,
**dadurch gekennzeichnet,**
**dass** sich in den Nuten (19A) Kugeln (20) befinden, die die Vibrationsringe (3A) und (4A) voneinander trennen.

12. Reinigungsvorrichtung zur automatischen Reinigung von Werkzeugen nach den Ansprüchen 1, 2 und 5 bis 11,
**dadurch gekennzeichnet,**
**dass** die Kugeln (20) in Drehrichtung durch einen ringförmigen Kugelabstandshalter (21) in konstantem Abstand zueinander gehalten werden, der zwischen den Ringen (3A) und (4A) angebracht ist und sich in radialer Richtung zwischen den Kugeln (20) und der Mischwelle (2A) erstreckt.

13. Reinigungsvorrichtung zur automatischen Reinigung von Werkzeugen nach den Ansprüchen 1, 2 und 5 bis 12,"
**dadurch gekennzeichnet,**
**dass** der Kugelabstandshalter (21) am Umfang in demselben Abstand wie die Anstiege und Abstiege auf den Vibrationsringen (3A) und (4A) Aussparungen in Form eines Teils einer Kreisfläche aufweist, deren Durchmesser dem Durchmesser der Kugel (20) entspricht.
